# DEMANDE DE BREVET EUROPEEN

(11) **EP 0 141 722 A1**
(43) Date de publication de la demande: **15.05.1985**
(21) Numéro de dépôt: 84402117.0
(22) Date de dépôt: 22.10.1984
(51) Int. Cl.: B61D 7/28

(54) **Installation de commande des trappes de trémies de wagons de chemins de fer et matériels tels que trémies et wagons pourvus de cette installation**

(30) Priorité: 04.11.1983 FR 8317846
(71) Demandeur: ARBEL INDUSTRIE S.A., F-75008 Paris (FR)
(72) Inventeur: Bouchain, Marcel, F-59500 Douai (FR)
(74) Mandataire: Ecrepont, Robert Pierre

(57) **Abrégé**

L'invention se rapporte à une installation de commande des trappes de trémies de wagons de chemin de fer et aux matériels tels que trémies et wagons pourvus de cette installation.

Elle est caractérisée en ce qu'elle comprend, en combinaison, au moins un vérin à double effet (30) qui, au moyen d'un circuit (32) passant par un distributeur (33) est relié à une source de fluide sous pression portée par le wagon (2).

Application à l'industrie du matériel ferroviaire.

## Description

L'invention se rapporte à une installation de commande des trappes de trémies de wagons de chemin de fer et aux matériels tels les trémies et wagons pourvus de cette installation. Elle s'applique plus particulièrement aux trappes inférieures de trémies dites à déchargement contrôlé, c'est à dire réglables, mais ceci non exclusivement et de ce fait elle s'applique également aux trémies à déchargement massif. Dans les trémies à déchargement massif, chacune des trappes est généralement suspendue à un axe d'articulation longeant un côté de la bouche de sortie de la trémie, contre laquelle la trappe est retenue par un verrou qui, lorsque son retrait est commandé par un moyen adéquat, libère la trappe qui sous la poussée due à la charge s'ouvre et autorise le déchargement de la trémie après lequel déchargement la fermeture de cette trappe pourra ensuite être faite, généralement en utilisant l'énergie libérée à l'ouverture.

Pour certains produits et notamment pour ceux qui font masse, la charge ne parvient pas toujours à ouvrir les trappes de ce type et le personnel doit alors intervenir pour obtenir le déchargement.

Heureusement, pour la plupart des produits, la poussée de a charge suffit et les commandes en ouverture et en fermeture de ce type de trappes ne demandent alors aucun effort de la part du personnel d'exploitation.

Toutefois, ce type de trappe ne convient évidemment pas pour les trémies à déchargement contrôlé dont les trappes doivent pouvoir n'être ouvertes que partiellement puis être refermées avant, vidange complète et donc alors que la charge excerce encore sur elles une poussée.

Dans ce cas, pour éviter que cette poussée tende à provoquer l'ouverture des trappes, celles-ci sont montées de manière à coulisser en travers de la bouche de sortie soit par un mouvement de translation dans un plan parallèle à celui de la bouche de sortie, soit par un mouvement d'oscillation autour d'un axe situé au dessus ou au dessous de la trappe à une distance de cette trappe égale au rayon de cintrage de la trappe et de la base de la bouche de sortie.

A ce jour, pour des trappes coulissantes en travers de la bouche de sortie, la commande de chacune d'elles est exclusivement manuelle.

Par exemple, dans le cas où la trappe oscille autour d'un axe transversal au wagon, l'installation de commande comprend un volant qui, par l'intermédiaire d'un couple de roues dentées entraîne un arbre relié à une trappe par des leviers ; dans le cas où la bouche de sortie est contrôlée par deux trappes, c'est par l'intermédiaire d'un couple "roue dentée et vis sans fin" que le volant entraîne l'arbre relié à une des trappes par des leviers pendant qu'une tringlerie assure le mouvement conjugué de l'autre trappe ; dans le cas d'une trappe qui, au long de glissières, est mue en translation dans un plan, c'est par l'intermédiaire d'un couple "pignon et crémaillère" que le volant entraîne la trappe.

Dans tous les cas, ces commandes manuelles en ouverture et en fermeture, -qui déplacent la trappe en travers de la direction dans laquelle s'exerce la poussée de la charge, demandent de la part du personnel d'exploitation des efforts physiques importants auxquels s'ajoutent souvent des conditions de travail difficiles compte tenu par exemple de la nature des produits transportés en vrac et/ou de la disposition des lieux.

Ce travail demande en outre beaucoup de temps et/ou un important personnel d'exploitation dont chaque membre ne peut commander l'ouverture que d'une bouche à la fois.

Un résultat que l'invention vise à obtenir est une installation de commande qui permette de manoeuvrer les trappes sans aucun effort physique de la part du personnel d'exploitation.

Un autre résultat que l'invention vise à obtenir est une telle installation permettant de commander simultanément plusieurs trappes de déchargement et donc d'améliorer la rentabilité du matériel.

A cet effet, elle a pour objet une installation du type précité notamment caractérisée en ce qu'elle comprend, en combinaison, au moins un vérin à double effet qui, au moyen d'un circuit passant par un distributeur, est relié à une source de fluide sous pression portée par le wagon.

Elle a également pour objet le matériel pourvu de cette installation.

L'invention sera bien comprise à l'aide de la description ci-après faite, à titre d'exemple non limitatif, en regard du dessin ci-annexé, qui représente schématiquement :
- figure 1 : une vue schématique de l'installation,
- figures 2 à 11 : diverses trémies dont les trappes peuvent être manoeuvrées par l'installation.

En se reportant au dessin, on voit que l'installation 1 (figure 1) s'applique à des wagons de chemin de fer 2 comprenant, portées par des essieux et une suspension convenable, des trémies 3ₐ-3_{g} (figures 2 à 11) de tout type connu tel que :
- (figure 2) une trémie 3ₐ à déchargement central contrôlé comportant à cet effet plusieurs trappes 4ₐ qui sont chacunes articulées autour d'un axe 5 a transversal,
- (figures 3 et 4) une trémie 3_{b} à déchargement central contrôlé comportant à cet effet une ou plusieurs trappes 4_{b} qui sont chacunes articulées autour d'un axe longitudinal 5_{b},
- (figures 5 et 6) une trémie 3 _{c} à déchargement bilatéral contrôlé comportant à cet effet des trappes 4 _{c} qui sont chacunes articulées autour d'un axe 5_{c} transversal,
- (figures 7 et 8) une trémie 3_{d} à déchargement central contrôl comportant à cet effet des trappes 4_{d} planes qui coulissent a long de glissières 6,
- (figure 9) une trémie 3ₑ à dos d'âne à déchargement bilatéral massif comportant des trappes 4ₑ suspendues et reliées entre elles par une timonerie 7,
- (figure 10) une trémie 3_{f} à dos d'âne à déchargement massif bilatéral comportant des trappes longitudinales 4_{f} suspendues et rappelées par des arbres à taquets 8 situés en partie basse,
- (figure 11) une trémie 3_{g} à dos d'âne à déchargement massif bilatéral comportant des trappes longitudinales 4_{g} rappelées manuellement.

Chacune des trémies 3a-3g présente généralement plusieurs bouches 9ₐ-9_{g} qui sont fermées à leur base par au moins une des susdites trappes 4ₐ-4_{g}.

Dans le cas des trémies à déchargement contrôlé (figures 2 à 8), chacune des trappes 4a-4_{d} est montée de manière à coulisser en travers de la bouche de sortie 9a-9_{d} soit par un mouvement de translation de la trappe 4_{d} dans le plan de la base de la bouche 9_{d} (figures 7 et 8) pour lequel mouvement elle est alors guidée par des glissières 6 soit par un mouvement d'oscillation autour d'un axe ou transversal 5ₐ et 5_{c} ou longitudinal 5_{b} au wagon et situé au dessus (figures 2 et 3) ou au dessous (figure 5) de la trappe et ce, à une distance de cette trappe 4ₐ-4_{c} qui est environ égale au rayon de cintrage de la base de la bouche de sortie et de la trappe qui est reliée à son axe par des leviers 10ₐ-10_{c}.

Dans le cas de trémies à déchargement massif (figures 9 à 11) les trappes 4ₑ-4_{g} sont suspendues à leur axe d'articulation 5 -5 . Elles peuvent être reliées entre elles par une timonerie 7 (figure 9) et/ou être verrouillées par un arbre à taquet 8 situé en partie basse.

Dans le cas des trémies à déchargement contrôlé, pour assurer leur manoeuvre, les trappes sont associées à l'installation de commande 1 proprement dite par une timonerie 11a-11d telle une simple bielle 11 (figure 2) ou des bielles 12_{b} ou 12_{c}, 13_{b} ou 13 reliées entre elles par un balancier 14_{b} ou 14_{c} oscillant autour d'un axe 15_{b} ou 15_{c} solidaire du bâti (figures 3 à 5) ou par une bielle 16 et un levier 17 articulé autour d'un axe 18 solidaire du bâti (figures 7 et 8).

Dans le cas de trémies à déchargement massif, lorsque la charge est suffisante pour ouvrir les trappes après leur déverouillage, l'installation de commande selon l'invention peut limiter son action à un déverrouillage au moyen d'une timonerie 11ₑ-11_{g} comprenant par exemple un balancier 19_{f}-19_{g} tournant autour d'un axe 20_{f}-20g du bâti et manoeuvrant les verrous 21_{f}-21_{g} par un jeu de bielles 22_{f}-22_{g} et 23_{f}-23_{g} et des leviers de renvoi 24_{f}-24_{g} ; lorsque la charge risque de ne pas être suffisante pour ouvrir la trappe, celle-ci peut être associée à une installation de commande selon l'invention par l'intermédiaire d'une timonerie supplémentaire 25 (figure 11).

Pour toutes ces trémies, l'installation de commande 1 de leurs trappes comprend, en combinaison, au moins un vérin à double effet 30ₐ-30_{g} relié à une source 31ₐ-31_{g} de fluide sous pression qui est portée par le wagon 2 au moyen d'un circuit 32ₐ-32_{g} passant par un distributeur 33 ₐ-33_{g}. La source de fluide sous pression comprend (figure 1) un réservoir 34 dans lequel plonge la conduite d'aspiration 35 d'une pompe 36 dont la conduite de refoulement 37 est raccordée en parallèle au distributeur 33 et à un accumulateur 38.

Ce raccordement de la pompe à l'accumulateur s'opère par l'intermédiaire d'un clapet anti-retour 40 et d'un limiteûr de pression 39 qui, lorsque l'accumulateur est chargé, renvoie directement au réservoir le fluide provenant de la. pompe.

Pour son entraînement en rotation, le rotor de la pompe est lié en rotation avec un essieu 41.

Par une conduite 42, le fluide refoulé par les vérins retourne au réservoir sous le contrôle du distributeur.

Afin que des impuretés ne puissent pas gêner le fonctionnement du vérin ou de la pompe ou du distributeur, le fluide repris au réservoir par la conduite d'aspiration de la pompe traverse un filtre 43.

Les trappes sont ainsi manoeuvrées par une commande hydraulique à haute pression.

Grâce à l'énergie ainsi utilisée, laquelle est tant produite qu'emmagasinée facilement et toujours disponible, cette commande assure la simplicité et la rapidité d'exécution des opérations la réduction sensible des efforts physiques demandés au personnel d'exploitation, la sécurité des manoeuvres.

Il est entendu que l'invention n'est pas limitée à la disposition qui a été décrite, en particulier d'autres organes ou appareils hydrauliques peuvent être prévus dans l'installation (limiteurs de course, égaliseurs de pression, etc ...), ou être différents (vérins rotatifs, etc ...) de ceux qui ont été figurés.

L'invention n'est pas non plus limitée dans son application aux quelques dispositifs de déchargement de trémies présentés ici uniquement à titre d'exemple.

## Revendications

1. Installation de commande des trappes de trémies de wagon comprenant, portés par des essieux (41)et une suspension convenable, des trémies (3ₐ-3_{g}) dont les bouches de sortie (9a-9g) sont chacune pourvue d'au moins une trappe (4a-4g) dont la manoeuvre est obtenue par l'action d'au moins une timonerie (10), soit directement sur la trappe, soit par l'intermédiaire d'un système de déverrouillage, cette installation qui comprend, en combinaison, au moins un vérin à double effet (30 -30 ) qui, au moyen d'un circuit (32ₐ-32_{g}) passant par un distributeur (33ₐ-33_{g}) est relié à une source (31ₐ-31_{g}) de fluide sous pression portée par le wagon (2), étant CARACTERISEE en ce que la source de fluide sous pression comprend un réservoir (34) dans lequel plonge la conduite d'aspiration (35) d'une pompe (36) dont la conduite de refoulement (37) est raccordée en parallèle au distributeur (33) et à un accumulateur (38).

2. Installation selon la revendication 1 caractérisée en ce que le raccordement de la pompe à l'accumulateur s'opère par l'intermédiaire d'un clapet anti-retour (40) et d'un limiteur de pression (39) qui, lorsque l'accumulateur est chargé, renvoie directement au réservoir le fluide provenant de la pompe.

3. Installation selon la revendication 1 ou 2 caractérisée en ce que, pour son entraînement en rotation, le rotor de la pompe est lié en rotation avec un essieu (41).

4. Matériels tels que trémies et wagons, caractérisés en ce qu'ils sont pourvus d'au moins une installation selon l'une quelconque des revendications 1 à 3.
